# EUROPÄISCHE PATENTSCHRIFT

(11) **EP 0 747 288 B1**
(45) Veröffentlichungstag und Bekanntmachung des Hinweises auf die Patenterteilung: **09.10.2002**
(21) Anmeldenummer: 96810333.3
(22) Anmeldetag: 23.05.1996
(51) Int. Cl.: B65B 41/18, B65B 13/32

(54) **Herstellung einer Endlosbanderole sowie Verfahren und Banderoliervorrichtung zum Banderolieren mit dieser Endlosbanderole**
Method and apparatus for automatically banding a packaging load
Procédé et dispositif pour banderoler automatiquement une charge à emballer

(30) Priorität: 09.06.1995 CH 170595
(43) Veröffentlichungstag der Anmeldung: 11.12.1996
(73) Patentinhaber: KBA-GIORI S.A., 1002 Lausanne (CH)
(72) Erfinder: Sauer, Hartmut Karl, 97267 Himmelstadt (DE)
(74) Vertreter: Jörchel, Dietrich R.A.

(56) Entgegenhaltungen:
- EP-A- 0 612 661
- DE-A- 2 501 734
- DE-A- 3 937 970
- US-A- 3 996 719

## Beschreibung

Die Erfindung bezieht sich auf die Herstellung einer Endlosbanderole zum automatischen Banderolieren von Packgut sowie auf ein Verfahren und auf eine Banderoliervorrichtung zum Banderolieren mit dieser Endlosbanderole.

Um bisher bekannte Endlosbanderolen, die von einer Banderolenrolle abgespult werden, für das Banderolieren von unterschiedlich hohem Packgut verwenden und die Banderolenschlaufen mit einer bestimmten Vorspannung um das Packgut anbringen zu können, muss zumindest eine Seite der Endlosbanderole voll beschichtet bzw. beleimt sein. Bei einer Ultraschallverschweissung der Banderolenenden muss diese Beschichtung sogar beidseitig vorhanden sein. Dokument DE-A-25 01 734 offenbart eine Vorrichtung zur Umschlingung von Gegenständen mit einer Banderole, die einen Aufdruck oder eine Marke aufweist, während Dokument DE-A- 39 37 970 eine Banderoliervorrichtung offenbart, die einen Banderolierstreifen mit Klebstreifen aufweist.

Der vorliegenden Erfindung liegt die Aufgabe zugrunde, eine Endlosbanderole zum Banderolieren von unterschiedlich hohem Packgut zu schaffen, bei welcher es nicht erforderlich ist, eine Seite vollständig zu beschichten, insbesondere zu beleimen, so dass einerseits Beschichtungsmaterial, insbesondere Leim, gespart und andererseits durch diese Einsparung die Umweltbelastung verringert wird.

Gleichzeitig ist es eine weitere Aufgabe der Erfindung, ein Verfahren und eine Banderoliervorrichtung zum Banderolieren von unterschiedlich hohem Packgut mit einer derartigen Endlosbanderole zu schaffen.

Diese Aufgaben werden hinsichtlich der Herstellung einer Endlosbanderole durch die im Kennzeichen des Anspruchs 1 angegebenen Merkmale, hinsichtlich des Verfahrens zum Banderolieren durch die im Anspruch 2 angegebenen Merkmale und hinsichtlich der Banderoliervorrichtung durch die im Anspruch 3 angegebenen Merkmale gelöst.

Die Erfindung wird anhand der Zeichnungen an einem Ausführungsbeispiel näher erläutert.
Figur 1 zeigt eine schematische Seitenansicht einer Banderoliervorrichtung nach der Erfindung und
Figuren 2a bis 2a und
Figuren 3a bis 3f veranschaulichen den Ablauf der Banderoliervorgänge bei unterschiedlich hohem Packgut.

Die in Figur 1 dargestellte Banderoliervorrichtung ist in einem auf Rollen 1 verfahrbaren Gestell 2 untergebracht und hat ein oberes Teil, in welchem eine horizontale Platte 3 für das Packgut P vorgesehen und die eigentliche Banderoliereinrichtung installiert ist, und ein unteres Teil, in welchem die Banderolenrolle 4 und ein System aus Spann- und Führungsrollen 6 für die von der Rolle 4 im Sinne der Pfeile abgespulte und das Rollensystem 6 durchlaufende Banderole 5 in Form einer Endlosbanderole installiert sind.

Die Endlosbanderole 5 ist in gleichen konstanten Abständen r mit streifenförmigen Druckmarken D versehen, deren Breite zum Beispiel 5 mm beträgt (Figuren 3a bis 3f). Dieser konstante Abstand r zwischen benachbarten Druckmarken ist gleich der Rapportlänge der Banderole (Figur 3c), die dem Umfang des grössten zu banderolierenden Packgutes plus einer zum Verkleben hinreichenden Ueberlappung entspricht. Die Rapportlänge ist also gleich 2x (maximale Höhe H und maximale Breite B) des Packguts plus Ueberlappung (Figur 2a). Ausserdem ist die Endlosbanderole 5 im vorgegebenen konstanten Abstand s vor jeder Druckmarke D, gesehen in der Zuführungsrichtung der Banderole, mit einem quer zur Längsrichtung der Banderole verlaufenden streifenförmigen Leimauftrag L versehen (Figuren 3a bis 3f). Die Breite dieses Leimauftrags entspricht der Breite des Verschlusses.

Zur eigentlichen Banderoliereinrichtung gehören ein Banderoleneinlauf 7 und eine Führungsrolle 7a, die unterhalb der Platte 3 seitlich am Gestell angebracht sind, ein ebenfalls unterhalb der Platte 3 installierter Motor 8 zum Antrieb der Banderole 5 in Vorwärts- oder Rückwärtsrichtung, ein nicht näher dargestellter, bekannter Umschlingungsmechanismus mit einer Bänderolenführung 9 zur Bildung einer Banderolenschlaufe 5a um das Packgut P herum, sowie unterhalb der Platte 3 ein Verschliessmechanismus 10 in Form eines Heizstempels und ein Messer 11.

Ausserdem ist im Gestell 1, im definierten Abstand zum Verschliessmechanismus 10 und zum Messer 11, ein Druckmarkenleser 12 ortsfest so installiert, dass die Endlosbanderole 5 nach dem Umschlingen des Packguts P an diesem Druckmarkenleser 12 vorbeigeführt wird, welcher beim Lesen einer Druckmarke D durch ein entsprechendes Signal das Stillsetzen der Endlosbanderole in einer Position bewirkt, in der sich ein Leimauftrag L unmittelbar am Verschliessmechanismus 10 befindet.

Das Banderolieren geschieht in folgender Weise: Das zu banderolierende Packgut P, im betrachteten Beispiel ein Stapel aus mehreren Wertscheinbündeln, wird auf die Platte 3 in die Banderolierstellung transportiert, die sich etwa in der Mitte der Platte 3 befindet, wie in Figur 1 dargestellt. Dann wird mittels des Motors 8 die Endlosbanderole 5 im Sinne der Pfeile vorwärtsbewegt und dabei mit ihrem freien Ende unterhalb des Packguts P durch Schlitze in der Platte 3 in die Banderolenführung 9 geschoben, wobei die Endlosbanderole 5 von der Banderolenspule 4 abgespult und nach Passieren des Rollensystems 6 durch den Banderoleneinlauf 7 gezogen wird. Das freie Banderolenende wird durch die Banderolenführung 9 im Sinne der Pfeile unter Bildung einer Schlaufe 5a im Abstand um das Packgut P herumgeschlungen und über dem Druckmarkenleser 12 unter das Packgut P geführt. Sobald der Druckmarkenleser 12 beim Passieren einer Druckmarke D anspricht, wird der Motor 8 und damit die Banderolenbewegung gestoppt. Beim Stillstand der Endlosbanderole befindet sich der Leimauftrag L, der im Abstand s vor der Druckmarke D liegt, auf der Aussenseite des freien Endes der Schlaufe 5a, also in der Darstellung nach den Figuren 1, 2a bis 2f auf der Unterseite des Schlaufenendes und unmittelbar über dem Verschliessmechanismus 10.

Nunmehr wird das Ende der Schlaufe 5a mittels einer nicht dargestellten Zange festgehalten, die in Form eines Führungsrahmens ausgebildete Banderolenführung 9 wird mittels eines entsprechend gesteuerten Stellgliedes so verstellt, dass sie Schlaufe 5a freigegeben wird, und mittels des nun in Rückwärtsrichtung gesteuerten Motors 8 wird die Endlosbanderole 5 so weit zurückgezogen, bis die Schlaufe 5a das Packgut P mit einer bestimmten Spannung umschlingt. Während des Spannens der Schlaufe 5a wird die Endlosbanderole 5 entsprechend auf die Banderolenrolle 4 zurückgespult.

Dann wird der Verschliessmechanismus 10 betätigt, durch den die Banderolenschlaufe durch Heisskleben geschlossen wird, indem der aussen liegende, den Leimauftrag L am Banderolenende überdeckender Abschnitt der Banderole gegen diesen Leimauftrag gedrückt wird; und schliesslich wird die Schlaufe hinter dem Banderolenverschluss durch das Schneidmesser 11 abgetrennt, das direkt hinter dem Verschliessmechanismus angeordnet ist, so dass das Abschneiden unmittelbar hinter dem Verschluss erfolgt. Danach wird das Packgut 2 weiterbefördert und das folgende Packgut in die Banderolierstellung transportiert.

Der Ablauf der Banderoliervorgänge bei unterschiedlich hohem Packgut wird in den Figuren 2a bis 2f und 3a bis 3f näher erläutert. Nach den Figuren 2a bis 2f, in denen jedes Packgut als Stapel aus mehreren Bogenbündeln, insbesondere Wertscheinbündeln, dargestellt ist, hat das zuerst zu banderolierende Packgut Pa die maximal möglichen Abmessungen, das heisst die maximale Höhe H und die für jedes Packgut konstante Breite B. Das danach zu banderolierende Packgut Pb hat eine um den Betrag x verringerte Höhe, dann folgen das Packgut Pc, das wiederum die maximale Höhe H aufweist, das Packgut Pd mit einer um den Betrag y gegenüber der maximalen Höhe verringerten Höhe, das Packgut Pe mit einer um den grösseren Betrag z verringerten Höhe und schliesslich das Packgut Pf mit wiederum der maximalen Höhe H.

Das Packgut Pa (Figur 2a) erhält die Banderolenschlaufe 5a (Figur 3a), deren freies Ende im betrachteten Beispiel mit der Vorderkante des Leimauftrags L zusammenfällt und deren Länge genau dem Packgutumfang angepasst ist, da ja die Rapportlänge r diesem maximalen Packgutumfang entspricht. Das neue freie Ende der Endlosbanderole 5 beginnt wiederum direkt am folgenden Leimauftrag L. Diese Banderolenschlaufe 5a hat also keine Ueberlänge, welche den Leimauftrag L am Banderolenverschluss innen überragt. Die äussere Ueberlappung ist nur gerade so gross, dass sie zum sicheren Verschluss der Banderole ausreicht.

Das folgende Packgut Pb erhält die Banderolenschlaufe 5b (Figur 3b), deren Länge aufgrund der geringeren Höhe des Packguts Pb um die Strecke 2x kleiner ist. Das bedeutet, dass nach dem Abtrennen der Schlaufe 5b das neue freie Ende der Endlosbanderole nicht an der Vorderkante des folgenden Leimauftrag L liegt, sondern im Abstand 2x davor.

Das hat zur Folge, dass nach dem Banderolieren des folgenden Packguts Pc, das wiederum die maximale Höhe H hat, die dieses Packgut umgebende Banderolenschlaufe 5c vor der Verschlusstelle eine Ueberlänge 2x in Form einer inneren Ueberlappung aufweist, wie in Figur 2c dargestellt. Die dieses Packgut Pc umgebende Banderolenschlaufe 5c ist also um die Strecke 2x länger als die Rapportlänge r, wobei die Ueberlänge 2x als Ueberstand mit einbanderoliert ist.

Das folgende Packgut Pd, das wiederum eine kleinere Höhe aufweist, erhält eine Banderolenschlaufe 5d (Figur 3d), die um die Strecke 2y kleiner ist als die Rapportlänge r, aber am inneren Ende keine Ueberlänge hat.

Das folgende Packgut Pe (Figur 2e) hat eine um die Strecke z kleinere Höhe als die maximale Höhe H. Das hat zur Folge, dass einerseits die vom vorangehenden Banderoliervorgang herrührende Strecke 2y als Ueberlänge vor dem Leimauftrag bzw. dem Verschluss als innere Ueberlappung stehengeblieben und einbanderoliert ist, und dass andererseits das Abtrennen dieser Banderolenschlaufe um die Strecke 2z vor dem folgenden Leimauftrag erfolgte.

Dementsprechend hat das folgende Packgut Pf, welches wiederum die maximale Höhe H hat, eine Banderolenschlaufe 5f (Figur 3f), welche vor dem Leimauftrag bzw. dem Verschluss eine innere einbanderolierte Ueberlappung mit der Länge 2z aufweist, die im betrachteten Falle um die rechte untere Ecke des Packguts Pf herumgeknickt ist.

Die wesentliche Idee besteht also darin, dass beim Auftreten eines Packguts mit einer geringeren Höhe als der maximalen Höhe die dann beim Banderolieren des folgenden Packguts vorhandene Ueberlänge am Anfang der folgenden Banderolenschlaufe als innere Banderolenüberlappung stehengelassen und mit einbanderoliert wird, wobei jedoch das aussen liegende Ende der verschlossenen Schlaufe stets unmittelbar hinter dem Verschluss abgetrennt ist, so dass keine sichtbare Ueberlänge vorhanden ist. Auf diese Weise genügt es, den Leimauftrag L nur in Form eines schmalen Streifens in der Rapportlänge entsprechenden Abständen auf der Endlosbanderole anzubringen. Das Auftreten der inneren Ueberlappung bei kleinerem Packgut ergibt sich automatisch dadurch, dass die vom Druckmarkenleser gelesene Druckmarke D, deren Position das Stoppen und damit die Verschluss- und Schnittstellen der Banderole bestimmt, stets den gleichen Abstand s vom Leimauftrag L hat und der Abstand des Druckmarkenlesers vom Verschliessmechanismus und vom Messer entsprechend definiert ist. Dieser Abstand wird daher sozusagen auf die Banderole übertragen. Damit befindet sich der Leimauftrag stets an der gleichen Stelle des Packguts.

Die Erfindung ist nicht auf das beschriebene Ausführungsbeispiel beschränkt, sondern lässt hinsichtlich der Ausbildung der Banderoliervorrichtung mannig fache Varianten zu. Anstatt eines Leimauftrags kann auch eine durch Ultraschall verschweissbare Beschichtung vorgesehen sein.

## Patentansprüche

1. Herstellung einer Endlosbanderole (5) zum automatischen Banderolieren von Packgut (P), **dadurch gekennzeichnet, dass** die Endlosbanderole (5) in gleichen Abständen mit Druckmarken (D) versehen wird, wobei dieser Abstand zwischen benachbarten Druckmarken (D) gleich der Rapportlänge (r) der Banderole ist, welcher dem Umfang des grössten zu banderolierenden Packguts plus einer Ueberlappung entspricht, und dass im konstanten, vorgegebenen Abstand (s) vor jeder Druckmarke (D) quer zur Längsrichtung der Endlosbanderole (5) eine streifenförmige Beschichtung (L), insbesondere ein Leimauftrag, zum Verschliessen der Banderolenschlaufen (5a bis 5f) angebracht wird.

2. Verfahren zum Banderolieren von unterschiedlich hohem Packgut (P) mit einer Endlosbanderole (5) die in gleichen Abständen mit Druckmarken (D) versehen ist, wobei dieser Abstand zwischen benachbarten Druckmarken (D) gleich der Rapportlänge (r) der Banderole ist, welcher dem Umfang des grössten zu banderolierenden Packguts plus einer Überlappung entspricht, wobei im konstanten, vorgegebenen Abstand (s) vor jeder Druckmarke (D) quer zur Längsrichtung der Endlosbanderole (r) eine streifenförmige Beschichtung (L), insbesondere ein Leimauftrag, zum Verschliessen der Banderolenschlaufen (5a bis 5f) angebracht ist, wobei nach dem Umschlingen des Packguts (P) die gebildete Banderolenschlaufe (5a bis 5f) an einem Druckmarkenleser (12) vorbeigeführt und bei dessen Ansprechen auf eine Druckmarke (D) so gestoppt wird, dass sich der vor der Druckmarke (D) befindliche Leimauftrag (L) unmittelbar an einem Verschliessmechanismus (10) befindet, dass das freie Ende der Banderolenschlaufe festgehalten und die Endlosbanderole so weit zurückgezogen wird, bis die Schlaufe das Packgut mit einer vorbestimmten Spannung umgibt, dass dann der Verschliessmechanismus (10) betätigt und die Schlaufe hinter dem Verschluss durch ein Schneidmesser (11) abgetrennt wird, woraufhin das nächste Packgut mit der folgenden Banderolenschlaufe in der gleichen Weise banderoliert wird und wobei im Falle, dass der Umfang des vorangehenden Packguts kleiner als die Rapportlänge (r) der Banderole war, die verbliebene Ueberlänge (2x, 2y, 2z) zwischen

3. Banderoliervorrichtung zum Banderolieren mit einer Endlosbanderole (5) die in gleichen Abständen mit Druckmarken (D) versehen ist, wobei dieser Abstand zwischen benachbarten Druckmarken (D) gleich der Rapportlänge (r) der Banderole ist, welcher dem Umfang des grössten zu banderolierenden Packguts plus einer Überlappung entspricht, wobei im konstanten, vorgegebenen Abstand (s) vor jeder Druckmarke (D) quer zur Längsrichtung der Endlosbanderole (r) eine streifenförmige Beschichtung (L), insbesondere ein Leimauftrag, zum Verschliessen der Banderolenschlaufen (5a bis 5f) angebracht ist, wobei an dieser Vorrichtung ein in Vorwärts- und Rückwärtsrichtung steuerbarer Motor (8) zum Antrieb der Endlosbanderole (5), ein ortsfester Druckmarkenleser (12), an welchen die Endlosbanderole nach Umschlingung eines Packguts (P) vorbeiläuft, ein ortsfestes Schneidmesser (11) installiert sind, dass dieser Druckmarkenleser dazu eingerichtet ist, nach Lesen einer Druckmarke den Motor (8) zu stoppen, und dass der Abstand des Druckmarkenlesers (12) zum Verschliessmechanismus (10) und zum Schneidmesser (11) dem Abstand (s) zwischen einer Druckmarke (D) und der davor liegenden Beschichtung (L) auf der Endlosbanderole entspricht. Schnittstelle und folgender Beschichtung (L) als Ueberstand mit einbanderoliert wird.

## Claims

1. Production of an endless band (5) for the automatic banding of pack goods (P), **characterised in that** the endless band (5) is provided with print marks (D) at equal distances, this distance between adjacent print marks (D) being equal to the repeat length (r) of the band, which corresponds to the circumference of the largest pack goods item to be banded plus an overlap and **in that** a strip-shaped coating (L), especially a glue coat, for closing the band loops (5a to 5f) is applied transversely to the longitudinal direction of the endless band (5) at a constant predetermined distance (s) in front of each print mark (D).

2. A method for banding pack goods of differing height with an endless band (5) which is provided with print marks (D) at equal distances, this distance between adjacent print marks (D) being equal to the repeat length (r) of the band, which corresponds to the circumference of the largest pack goods item to be banded plus an overlap, a strip-shaped coating (L), especially a glue coat, for closing the band loops (5a to 5f) being applied transversely to the longitudinal direction of the endless band (5) at a constant predetermined distance (s) in front of each print mark (D), wherein, after the looping of the pack goods (P), the band loop (5a to 5f) formed is guided past a print mark reader (12) and, when the latter responds to a print mark (D), is stopped, in such a way that the glue coat (L) located in front of the print mark (D) is located directly at a closing mechanism (10), wherein the free end of the band loop is retained and the endless band is retracted until the loop surrounds the pack goods with a predetermined tension, wherein the closing mechanism (10) is then actuated and the loop is severed behind the closure by a cutting knife (11), whereupon the next pack goods item is banded with the following band loop in the same way, and wherein, in the event that the circumference of the preceding pack goods item was smaller than the repeat length (r) of the band, the remaining excess length (2x, 2y, 2z) between the cutting point and the following coating (L) is also banded in as a projecting piece.

3. A banding apparatus for banding with an endless band (5) which is provided with print marks (D) at equal distances, this distance between adjacent print marks (D) being equal to the repeat length (r) of the band, which corresponds to the circumference of the largest pack goods item to be banded plus an overlap, a strip-shaped coating (L), especially a glue coat, for closing the band loop (5a to 5f) being applied transversely to the longitudinal direction of the endless band (5) at a constant predetermined distance (s) in front of each print mark (D), on which apparatus a motor (8), controllable in the forward and reverse direction, for driving the endless band (5), a fixed print mark reader (12) next to which the endless band passes after looping around a pack goods (P), a fixed cutting knife (11) are installed, wherein this print mark reader is designed to stop the motor (8) after reading the print mark, and wherein the distance from the print mark reader (12) to the closing mechanism (10) and to the cutting knife (11) corresponds to the distance (s) between a print mark (D) and the preceding coating (L) on the endless band.

## Revendications

1. Fabrication d'une bande sans fin (5) pour la mise sous bande automatique de produit en paquet (P), **caractérisé en ce que** la bande sans fin (5) est pourvue de marques imprimées (D) espacées de distances identiques, ladite distance entre marques adjacentes (D) étant égale à la longueur de répétition (r) de la bande, laquelle correspond à la circonférence du plus gros produit en paquet à mettre sous bande plus un chevauchement, et **en ce qu'**à des distances (s) constantes et prédéterminées avant chaque marque imprimée (D) perpendiculairement à la direction longitudinale de la bande sans fin (5) une couche (L) en forme de bande, en particulier une couche de colle, est appliquée pour fermer la boucle de la bande (5a à 5f).

2. Procédé pour la mise sous bande de produit en paquet (P) de hauteur différente avec une bande sans fin (5) qui est pourvue à des distances égales avec des marques imprimées (D), ladite distance entre marques adjacentes (D) étant égale à la longueur de répétition (r) de la bande, laquelle correspond à la circonférence du plus gros produit en paquet à mettre sous bande plus un chevauchement, à des distances (s) constantes et prédéterminées avant chaque impression (D) perpendiculairement à la direction longitudinale de la bande sans fin (5) une couche (L) en forme de bande, en particulier une couche de colle, étant appliquée pour fermer la boucle de la bande (Sa à 5f), dans lequel après avoir entouré le produit en paquet (P) la boucle de bande (Sa à 5f) formée passe devant un lecteur de marques imprimées (12) et lors de sa lecture d'une marque imprimée est arrêté de telle façon que la couche de colle (L) qui se trouve devant la marque imprimée (D) se trouve directement à un mécanisme de fermeture (10), que l'extrémité libre de la boucle de la bande est tenue et la bande sans fin est retirée jusqu'à ce que la boucle entoure le produit en paquet avec une tension prédéterminée, qu'ensuite le mécanisme de fermeture (10) est actionné et la boucle est séparée par un couteau (11) derrière la fermeture, après quoi le prochain produit en paquet est mis sous bande de la même façon avec la prochaine boucle de bande et dans le cas où la hauteur du produit en paquet était plus petite que la longueur de répétition (r) de la bande, la surlongueur restante (2x, 2y, 2z) entre les points de coupe et la couche (L) est mis sous bande comme excédent.

3. Dispositif de mise sous bande avec une bande sans fin (5) qui est pourvue à des distances égales avec des marques imprimées (D), ladite distance entre marques adjacentes (D) étant égale à la longueur de répétition (r) de la bande, laquelle correspond à la circonférence du plus gros produit en paquet à mettre sous bande plus un chevauchement, à des distances (s) constantes et prédéterminées avant chaque impression (D) perpendiculairement à la direction longitudinale de la bande sans fin (5) une couche (L) en forme de bande, en particulier une couche de colle, étant appliquée pour fermer la boucle de la bande (5a à 5f), dans lequel dispositif sont installés un moteur (8) pouvant être commandé en direction avant et en direction arrière pour l'entraînement de la bande sans fin (5), un lecteur (12) fixe de marques imprimées, devant lequel passe la bande sans fin après avoir entouré un produit en paquet (P), un couteau (11) fixe, ledit lecteur de marques imprimées étant aménagé pour arrêter le moteur (8) après la lecture d'une marque imprimée, et la distance entre le lecteur (12) de marques imprimées et le mécanisme de fermeture (10) et le couteau (11) correspondant à la distance (s) entre une marque imprimée (D), et la couche (L) située avant celle-ci sur la bande sans fin.
